# EUROPÄISCHE PATENTSCHRIFT

(11) **EP 1 842 625 B1**
(45) Veröffentlichungstag und Bekanntmachung des Hinweises auf die Patenterteilung: **19.05.2010**
(21) Anmeldenummer: 07002153.0
(22) Anmeldetag: 01.02.2007
(51) Int. Cl.: B24B 23/03, B24B 55/10, B25F 5/00

(54) **Elektrohandschleifmaschine**
Portable electric grinding machine
Ponceuse électrique portative

(30) Priorität: 07.04.2006 DE 102006016480
(43) Veröffentlichungstag der Anmeldung: 10.10.2007
(73) Patentinhaber: Metabowerke GmbH, 72622 Nürtingen (DE)
(72) Erfinder: Blickle, Jürgen, 73035 Göppingen (DE)
(74) Vertreter: Langöhrig, Angelika Beate

(56) Entgegenhaltungen:
- EP-A1- 0 671 244
- US-A- 5 392 568

## Beschreibung

Die Erfindung betrifft eine Elektrohandschleifmaschine insbesondere einen Exzenterschleifer oder Sander nach dem Oberbegriff des Anspruchs 1. Derartige Elektrohandwerkzeugmaschinen sind im Wesentlichen in zwei Bauarten bekannt. So werden zum einen sogenannte Zweischalenmaschinen angeboten, bei denen das Gehäuse aus zwei Schalen gebildet ist und in diesen Gehäuseschalen zum einen die Lagerung der Antriebswelle sowie des Lüfters erfolgt und zum anderen der Antriebsmotor untergebracht ist. Darüber hinaus werden solche Maschinen in Topfbauweise angeboten, bei denen ein separates Lagergehäuse, das topfförmig ausgebildet ist, mit einem Maschinengehäuse, in dem der Motor angeordnet ist und das zugleich als Griff dient, verbunden ist. Diese Lagergehäuse sind insbesondere als Metallgehäuse ausgebildet.

Elektrische Handschleifmaschinen besitzen in aller Regel einen Lüfter, der im Lagergehäuse zur Staubabsaugung oder -abscheidung gelagert ist, der mit einer externen Staubabscheide-Einrichtung über eine im Lagergehäuse vorgesehene Absaugöffnung verbindbar ist. Der entstehende Staub wird hierbei z. B. durch den Abrieb des Werkzeugs verursacht.

Als externe Staubabscheide-Einrichtungen können dabei Absaugeinrichtungen, aber auch Staubauffangbehälter dienen.

Es ist weiterhin bekannt, eine zusätzliche Motorkühlung vorzusehen, um über einen Kühlluftstrom eine Überhitzung des Antriebs zu verhindern, insbesondere wenn dieser stark belastet ist.

Aus der DE 103 29 828 A1 ist es beispielsweise bekannt, zwei Kühleinrichtungen mit zwei separaten Kühlluftströmen einzusetzen. Eine derartige Ausgestaltung ist jedoch aufgrund der zwei notwendigen Kühleinrichtungen verhältnismäßig aufwendig. Ferner handelt es sich bei der Elektrohandwerkzeugmaschine gemäß dem Stand der Technik um eine Zweischalenmaschine, die kein topfförmiges Lagergehäuse aufweist.

Eine Staubabsaugung ist des Weiteren aus der EP 1 129 822 B1 bekannt, die sich die Aufgabe stellt, eine optimale und leicht herstellbare Abdichtung der Getriebe und Antriebsteile einerseits und eine Eigenabsaugung von Schleifstaub zu ermöglichen.

Auch die DE 36 20 136 A1 zeigt eine Handschleifmaschine mit einer Vorrichtung zum Absaugen umfassend ein Zweischalengehäuse, bei dem vorgesehen ist, dass über einen Doppellüfter, der auf beiden Seiten einer Trennfläche Lüfterflügelreihen trägt, über einen einzelnen Lüfter sowohl die Motorkühlung als auch eine Staubabsaugung erfolgen kann. Beide Luftströme werden dann durch einen Abluftstutzen abgeführt.

Schließlich ist aus der EP 0 671 244 A1 eine Elektrohandschleifmaschine gemäß dem Oberbegriff des Anspruchs 1 mit einem Lagergehäuse und einem Maschinengehäuse bekannt, wobei das Lagergehäuse hier als ein Zweischalengehäuse ausgebildet und aus zwei Gehäuseschalen zusammengesetzt ist. Dabei ist es aus dem Dokument bereits bekannt, als Lüfter einen Doppellüfter vorzusehen, der auf beiden Seiten einer Trennfläche Lüfterschaufeln aufweist, wobei ein Satz Lüfterschaufeln der Staubabsaugung oder -abscheidung und der andere Satz einer Motorkühlung dient und durch die Trennfläche das Lagergehäuse in zwei Lüfterkammern geteilt ist. Dabei sind im zweischaligen Getriebegehäuse Öffnungen zur Abfuhr der Luft vorgesehen.

Die Erfindung stellt sich nun die Aufgabe, eine Elektrohandschleifmaschine, insbesondere einen Exzenterschleifer oder Sander, mit einem topfförmigen Lagergehäuse dahingehend weiter zu verbessern, dass eine geringe Bauhöhe erreicht werden kann.

Die Erfindung löst diese Aufgabe durch eine Elektrohandschleifmaschine mit den Merkmalen des Anspruchs 1, bei der der Lüfter als Doppellüfter ausgebildet ist und auf beiden axialen Seiten einer Trennfläche Lüfterschaufeln aufweist, wobei ein Satz Lüfterschaufeln der Staubabscheidung und der andere Satz einer Motorkühlung dient und durch die Trennfläche das Lagergehäuse in zwei Lüfterkammern getrennt ist, wobei in dem Lagergehäuse in dem Bereich der Lüfterkammer der Motorkühlung mindestens eine Öffnung zum Abführen der Kühlluft vorgesehen ist. Eine entsprechende Anordnung ist für Elektrohandschleifmaschinen in der sogenannten Topfbauweise bisher nicht bekannt. Vielmehr wird bei derartigen Elektrohandwerkzeugmaschinen stets die Kühlluft für die Motorkühlung im Grenzbereich zwischen Motorgehäuse und anschließendem Lagergehäuse ausgeblasen. Auf diese Weise entsteht jedoch ein erhöhter Bauraumbedarf, insbesondere eine erhöhte Maschinenhöhe, die sich nachteilig auf die Möglichkeit des Einsatzes der Maschine auch in schwierigen Bearbeitungssituationen auswirkt. Sofern nachstehend von Staubabsaugung oder -abscheidung gesprochen wird, soll hierdurch sowohl eine externe Absaugung als auch eine Abscheidung umfasst sein. Die Begriffe werden synonym verwendet.

Durch die nun vorgesehene Ausgestaltung des Lüfters als Doppellüfter, wie es seither lediglich für zwei Schalengehäuse von Elektrohandschleifmaschinen bekannt war, kann nun die Bauhöhe deutlich reduziert werden. Zugleich mit der Vorsehung eines Doppellüfters, der auf beiden durch eine Trennfläche getrennten Flächen Lüfterschaufeln aufweist, und der Vorsehung mindestens einer Öffnung im Lagergehäuse im Bereich der Lüfterkammer der Motorkühlung kann das Lagergehäuse unmittelbar an das in axialer Richtung hieran anschließende Maschinengehäuse angesetzt werden, ohne dass Luftspalte zum Auslass der Motorkühlungsluft benötigt werden.

Dabei kann vorzugsweise vorgesehen sein, dass die Öffnungen sich über einen Teil des Umfangs des topfförmigen Lagergehäuses erstrecken, vorzugsweise über ein Viertel, insbesondere über ein Drittel und insbesondere die Hälfte des Umfangs. Insbesondere können die Öffnungen schlitzförmig ausgebildet sein, besonders bevorzugt können zwei oder mehr Öffnungen, die insbesondere symmetrisch an der Maschine angeordnet sind, vorgesehen sein.
Des Weiteren ist vorgesehen, dass die Lüfterkammern gegeneinander abgedichtet sind. Dies erfolgt z. B. mittels einer Dichtung, die mit der Trennfläche des Lüfters korrespondiert und hier so zu einer Abdichtung der Lüfterkammern zueinander führt.

Es kann auch vorgesehen sein, dass der Lüfter, sofern es sich um einen Exzenterschleifer handelt, gleichzeitig zum Massenausgleich durch aufgebrachte Gewichte dient.

Ferner kann vorgesehen sein, dass die Lüfterkammern der Staubabsaugung oder -abscheidung mit Staubabsaugöffnungen in dem elektrisch antreibbaren Werkzeug in Strömungsverbindung stehen. Es können zusätzliche Nebenansaugöffnungen vorgesehen sein, die verhindern, dass bei Anschluss der Absaugöffnung an eine externe Staubabscheidung und insbesondere Absaugung es zu einem Festsaugen aufgrund des entstehenden Vakuums des Werkzeugs an der zu bearbeitenden Fläche und somit zu einer Beeinträchtigung der Arbeit mit dem Werkzeug kommen kann.

Bezüglich der Lüfterkammer der Motorkühlung ist vorgesehen, dass diese Lüfterkammer mit Luftansaugöffnungen korrespondiert, die im Motorgehäuse vorgesehen sind und sich vorzugsweise in axialer Richtung auf der gegenüberliegenden Seite des Motors im Motorgehäuse befinden. Zwischen den Öffnungen im Lagergehäuse und diesen Luftansaugöffnungen besteht ebenfalls eine Strömungsverbindung. Eine weitere Strömungsverbindung besteht zwischen der Staubabsaugöffnung in der Lüfterkammer der Staubabsaugung über die Lüfterkammer mit den Staubansaugöffnungen im Werkzeug.

Des Weiteren ist vorgesehen, dass der Lüfter über die Antriebswelle antreibbar ist.

Beim Lagergehäuse handelt es sich um ein Metallgehäuse aus einem Aluminiumgussteil. Die mindestens eine Öffnung kann dabei so ausgebildet sein, dass das Teil im Gussverfahren möglichst einfach herstellbar ist, gegebenenfalls ohne zusätzliche Schieber in der Gussform zu benötigen, die ein Entfernen möglich machen.

Weitere Vorteile und Merkmale der Erfindung ergeben sich aus den übrigen Anmeldungsunterlagen.

Die Erfindung soll im Folgenden anhand einer Zeichnung näher erläutert werden. Dabei zeigt:
- Figur 1: eine Elektrohandschleifmaschine im Schnitt und
- Figur 2: ein Lagergehäuse in einer dreidimensionalen Darstellung.

Figur 1 zeigt einen Exzenterschleifer in einem Schnitt entlang einer Antriebswelle 10. Der Exzenterschleifer umfasst hierbei ein Maschinengehäuse 12 sowie ein Lagergehäuse 14, wobei das Lagergehäuse als Aluminiumgussteil ausgeführt ist und insbesondere zu Figur 2 näher erläutert wird. Das Lagergehäuse 14 besitzt hierbei eine topfförmige Form und schließt sich in axialer Richtung in Richtung auf ein als Schleifscheibe ausgebildetes Werkzeug 16 an das Maschinengehäuse 12 an.

An einem Ende der Antriebswelle 10 ist das Werkzeug 16 drehend antreibbar lösbar angeordnet, wobei das Werkzeug zugleich eine exzentrische Bewegung durchführen kann, die einen Abtrag von einer Oberfläche ermöglicht. Die Antriebseinrichtung sowie die Einrichtung für die exzentrische Bewegung sind dabei in herkömmlicher Weise ausgebildet.

Im Maschinengehäuse 12 ist ein Elektromotor 18 vorgesehen, der zum Antrieb der Antriebswelle 10 dient. Darüber hinaus sind am Maschinengehäuse 12 ein Haupthandgriff (nicht dargestellt) sowie ein ebenfalls nicht dargestellter Zusatzhandgriff vorgesehen, die zur Führung und Handhabung des Schleifgerätes dienen.

In dem der Schleifscheibe 16 abgewandten Bereich des Maschinengehäuses 12 sind Lufteinlassöffnungen 20 vorgesehen, in die Luft in Pfeilrichtung 21 eingesaugt werden kann, zur Kühlung des Elektromotors 18. Die Kühlluft, die mit dem Pfeil 21 gekennzeichnet ist, strömt dabei in axialer Richtung entlang der Richtung des Pfeiles 22 und dient so zur Kühlung insbesondere eines Ankers und eines Feldes des Motors 18.

Die Ansaugung der Luft 21 erfolgt mittels eines Lüfters 24, der als sogenannter Doppellüfter ausgebildet ist. Hierbei weist der Lüfter 24 eine senkrecht zur Welle 10 verlaufende Trennfläche 26 auf, beidseits derer Lüfterschaufelsätze 28 und 30 vorgesehen sind.

Im Bereich der Trennfläche 26 ist ferner eine Dichtung vorgesehen, die gemeinsam mit der Trennfläche 26 das Lagergehäuse 14 in zwei Lüfterkammern 32 und 34 teilt. Hierbei ist die eine Lüfterkammer 34 der Motorkühlung zugeordnet und die andere Lüfterkammer 32 der Staubabsaugung oder - abscheidung.

Der Luftstrom, der nun an dem Motor 18 entlangstreicht, wird durch Strömungsöffnungen 38 im Bereich des Lagergehäuses 14 auf die Lüfterschaufeln 28 geleitet und durch diese durch Luftauslassöffnungen 40 im Lagergehäuse 14 ausgeblasen. Auf der anderen Seite der Trennfläche wird zur Staubabsaugung oder -abscheidung Luft gemeinsam mit Staub durch Öffnungen im Werkzeug, die der Staubansaugung dienen und mit 42 bezeichnet sind, angesogen und auf die Lüfterschaufeln 30 in der Lüfterkammer 32, die der Staubabsaugung oder -abscheidung zugeordnet ist, geleitet und von hier über eine in der Darstellung nicht gezeigte externe Staubabsaugung oder - abscheidung abgeführt. Hierbei kann durch die Vorsehung des Lüfters 24 als Doppellüfter Bauhöhe in axialer Richtung eingespart werden, da zwischen Maschinengehäuse 12 und Lagergehäuse 14 kein Spalt vorgesehen sein muss, zum Ausblasen von Luft zur Motorkühlung. Es ist auch nicht notwendig, dass ein zweiter Lüfter eingesetzt wird.

Weiterhin sind Nebenansaugöffnungen 44 vorgesehen, die einer Sekundärluftansaugung dienen, so dass es bei Anschluss einer externen Staubabsaugung oder -abscheidung nicht zu einem Festsaugen des Werkzeugs 16 an einer zu bearbeitenden Oberfläche kommt aufgrund des entstehenden Vakuums.

Figur 2 zeigt nun das Lagergehäuse 14 in einer dreidimensionalen Darstellung, wobei hier die Strömungsöffnungen 38 im topfförmigen Lagergehäuse 14 sowie die Ausströmöffnungen 40 für die Kühlluft des Motors gut zu sehen sind. Die zwei Öffnungen 40 erstrecken sich dabei in symmetrischer Anordnung zu einer Achse der Anordnung von Figur 1 über einen Teil des Umfangs des Lagergehäuses 14. In dieser Figur ist ferner der Anschluss für die externe Staubabsaugung oder -abscheidung, der hier mit 46 bezeichnet ist, gezeigt.

Weiterhin weist das topfförmige Lagergehäuse 14 eine Durchtrittsöffnung 48 für den Antrieb und die Antriebswelle 10 auf. Auf der in Einbaurichtung nach oben weisenden Seite des topfförmigen Lagergehäuses 14, das mit dem Maschinengehäuse korrespondiert, sind zwei Rippen 50 angebracht, die der Positionierung der zwei Schalen des Maschinengehäuses 12 dienen und so ein sicheres und einfaches Zusammenbauen des Gerätes ermöglichen. Des Weiteren ist eine Aufnahme 52 für einen Stellknopf zu erkennen, mit dem eine Hubverstellung und damit eine Einstellung der Exzentrizität des Werkzeugs 16 möglich ist.

Auf die vorstehend beschriebene Weise kann ein Exzenterschleifer in Topfbauweise oder eine sonstige Elektrohandschleifmaschine in Topfbauweise bereitgestellt werden, die eine geringe Bauhöhe benötigt und gleichzeitig bei Vorsehung nur eines Lüfters eine Motorkühlung sowie eine Staubabsaugung oder -abscheidung realisiert.

## Patentansprüche

1. Elektrohandschleifmaschine, insbesondere Exzenterschleifer oder Sander, umfassend ein Maschinengehäuse (12) sowie ein topfförmiges Lagergehäuse (14), das mit dem Maschinengehäuse (12), in dem ein Motor (18) zum elektrischen Antrieb eines drehenden hiermit über eine axiale Welle (10) gekoppelten Werkzeugs (16) angeordnet ist, verbunden ist, wobei in dem Lagergehäuse (14) ein Lüfter (24) zur Staubabsaugung oder -abscheidung gelagert ist, der mit einer externen Staubabscheide-Einrichtung über eine im Lagergehäuse (14) vorgesehene Absaugöffnung (46) verbindbar ist, bei der der Lüfter (26) als Doppellüfter auf beiden Seiten einer Trennfläche (26) Lüfterschaufeln (28, 30) aufweist, wobei ein Satz Lüfterschaufeln (30) der Staubabsaugung oder - abscheidung und der andere Satz (28) einer Motorkühlung dient und durch die Trennfläche (26) das Lagergehäuse (14) in zwei Lüfterkammern (32, 34) geteilt ist, wobei in dem Lagergehäuse (14) im Bereich der Lüfterkammer (34) der Motorkühlung mindestens eine Öffnung (40) zum Abführen von Kühlluft vorgesehen ist, **dadurch gekennzeichnet, dass** das Lagergehäuse ein Metallgehäuse aus einem Aluminiumgussteil ist.

2. Elektrohandschleifmaschine nach Anspruch 1, **dadurch gekennzeichnet, dass** sich die mindestens eine Öffnung (40) über einen Teil des Umfangs des topfförmigen Lagergehäuses (14) erstreckt und insbesondere schlitzartig ausgebildet ist.

3. Elektrohandschleifmaschine nach Anspruch 1 oder 2, **dadurch gekennzeichnet, dass** zwei oder mehr Öffnungen (40) vorgesehen sind.

4. Elektrohandschleifmaschine nach einem der Ansprüche 1 bis 3, **dadurch gekennzeichnet, dass** die Lüfterkammern (32, 34) gegeneinander abgedichtet sind.

5. Elektrohandschleifmaschine nach einem der vorangehenden Ansprüche, **dadurch gekennzeichnet, dass** die Lüfterkammer (32) der Staubabsaugung oder - abscheidung mit Staubansaugöffnungen (42) in dem elektrisch antreibbaren Werkzeug (16) in Strömungsverbindung stehen.

6. Elektrohandschleifmaschine nach einem der vorangehenden Ansprüche, **dadurch gekennzeichnet, dass** die Lüfterkammer (34) der Motorkühlung mit Luftansaugöffnungen (20), die in axialer Richtung auf der gegenüberliegenden Seite des Motors (18) angeordnet sind, in Strömungsverbindung stehen.

7. Elektrohandschleifmaschine nach einem der vorangehenden Ansprüche, **dadurch gekennzeichnet, dass** die Staubabsaugöffnung (46) mit der Lüfterkammer (32) der Staubabsaugung oder -abscheidung in Strömungsverbindung steht.

8. Elektrohandschleifmaschine nach einem der vorangehenden Ansprüche, **dadurch gekennzeichnet, dass** der Lüfter (24) über die Antriebswelle (10) antreibbar ist.

## Claims

1. Electric hand tool grinder, in particular, orbital grinder or sander, comprising a machine housing (12) and a dish-shaped bearing housing (14) which is connected with the machine housing (12), in which a motor (18) is arranged to provide an electrical drive to a connected tool (16) rotated by means of an axial shaft (10) whereby a fan (24) is disposed in the bearing housing (14) for dust extraction or separation which can be connected to an external dust separation device through an extraction opening (46) provided in the bearing housing (14), by means of which said fan (26) as a double fan has fan blades (28, 30) on both sides of a joint face (26), whereby one set of fan blades (30) provides extraction or separation of the dust and the other set (28) cools said motor and the bearing housing (14) is divided into two fan chambers (32, 34) by the joint face (26), whereby at least one opening (40) for the evacuation of cooling air is provided in the bearing housing (14) in the region of the fan chamber (34) for motor cooling, **characterised in that** the bearing housing is a metallic housing made from an aluminium casting.

2. Electric hand tool grinder in accordance with claim 1, **characterised in that** the at least one opening (40) extends over a part of the periphery of the dish-shaped bearing housing (14) and in particular is shaped as a slot.

3. Electric hand tool grinder in accordance with claim 1 or 2, **characterised in that** two or more openings (40) are provided.

4. Electric hand tool grinder in accordance with one of claims 1 to 3, **characterised in that** the fan chambers (32, 34) are sealed from each other.

5. Electric hand tool grinder in accordance with one of the preceding claims, **characterised in that** there is a flow connection between the fan chamber (32) providing extraction or separation of the dust and dust extraction openings (42) in the electrically-driven tool (16).

6. Electric hand tool grinder in accordance with one of the preceding claims, **characterised in that** there is a flow connection between the fan chamber (34) providing motor cooling and air extraction openings (20) which are arranged in an axial direction on the opposite side of the motor (18).

7. Electric hand tool grinder in accordance with one of the preceding claims, **characterised in that** there is a flow connection between the dust extraction opening (46) and the fan chamber (32) for dust extraction or separation.

8. Electric hand tool grinder in accordance with one of the preceding claims, **characterised in that** the fan (24) can be driven by means of the drive shaft (10).

## Revendications

1. Ponceuse électrique portative, notamment ponceuse excentrique ou ponceuse vibrante, comprenant un carter de machine (12) ainsi qu'un logement de palier (14) en forme de pot, qui est assemblé au carter de machine (12) dans lequel est disposé un moteur (18) destiné à l'entraînement électrique d'un outil rotatif (16) qui lui est couplé par l'intermédiaire d'un arbre axial (10), sachant qu'un ventilateur (24) pour l'aspiration ou extraction des poussières est monté dans le logement de palier (14), ventilateur qui peut être relié à un dépoussiéreur externe par l'intermédiaire d'une ouverture d'évacuation (46) prévue dans le logement de palier (14), sachant que le ventilateur (24), en tant que ventilateur double, présente des pales de ventilateur (28, 30) de part et d'autre d'une surface de séparation (26), sachant qu'un groupe (30) de pales de ventilateur sert à l'aspiration ou extraction des poussières et l'autre groupe (28) au refroidissement du moteur, et que le logement de palier (14) est divisé par la surface de séparation (26) en deux chambres de ventilateur (32, 34), sachant qu'au moins une ouverture (40) destinée à évacuer l'air de refroidissement est prévue dans le logement de palier (14) dans la région de la chambre de ventilateur (34) pour le refroidissement du moteur, **caractérisée en ce que** le logement de palier est un logement métallique constitué d'une pièce moulée en aluminium.

2. Ponceuse électrique portative selon la revendication 1, **caractérisée en ce que** l'ouverture au moins unique (40) s'étend sur une partie du pourtour du logement de palier (14) en forme de pot et est notamment réalisée du genre fente.

3. Ponceuse électrique portative selon la revendication 1 ou 2, **caractérisée en ce qu'**il est prévu deux ouvertures (40) ou davantage.

4. Ponceuse électrique portative selon l'une des revendications 1 à 3, **caractérisée en ce que** les chambres de ventilateur (32, 34) sont étanchées l'une par rapport à l'autre.

5. Ponceuse électrique portative selon l'une des revendications précédentes, **caractérisée en ce que** la chambre de ventilateur (32) pour l'aspiration ou extraction des poussières se trouve en liaison fluidique avec des ouvertures (42) d'aspiration de poussières dans l'outil (16) à entraînement électrique.

6. Ponceuse électrique portative selon l'une des revendications précédentes, **caractérisée en ce que** la chambre de ventilateur (34) pour le refroidissement du moteur se trouve en liaison fluidique avec des ouvertures (20) d'aspiration d'air qui sont disposées en direction axiale sur le côté opposé du moteur (18).

7. Ponceuse électrique portative selon l'une des revendications précédentes, **caractérisée en ce que** l'ouverture (46) d'évacuation des poussières se trouve en liaison fluidique avec la chambre de ventilateur (32) pour l'aspiration ou extraction des poussières.

8. Ponceuse électrique portative selon l'une des revendications précédentes, **caractérisée en ce que** le ventilateur (24) peut être entraîné au moyen de l'arbre d'entraînement (10).
